# FASCICULE DE BREVET EUROPEEN

(11) **EP 0 068 440 B1**
(45) Date de publication et mention de la délivrance du brevet: **30.10.1985**
(21) Numéro de dépôt: 82105541.5
(22) Date de dépôt: 24.06.1982
(51) Int. Cl.: H01R 31/06

(54) **Dispositif adaptateur pour connecteur électrique**
Adaptervorrichtung für einen elektrischen Verbinder
Adapting device for an electrical connector

(30) Priorité: 30.06.1981 FR 8112870
(43) Date de publication de la demande: 05.01.1983
(73) Titulaire: CGEE ALSTHOM Société anonyme dite:, F-92309 Levallois-Perret (FR)
(72) Inventeur: Gelin, Claude, F-94000 Creteil (FR)
(74) Mandataire: Weinmiller, Jürgen

## Description

La présente invention concerne un dispositif de connexion électrique pour carte de circuit imprimé.

Dans les installations industrielles comportant des systèmes d'automatisme électronique, on utilise des cartes à circuit imprimé qui sont placées dans des bacs et ceux-ci dans des armoires. Les fils venant du procédé client sont raccordés aux cartes par l'intermédiaire de connecteurs débrochables.

Ces connecteurs, comme beaucoup d'autres matériels, font l'objet de normalisation et dans la pratique, les matériels correspondant à ces normes s'imposent plus ou moins. En ce qui concerne les connecteurs pour cartes de circuits imprimés, la norme DIN s'est pratiquement généralisée. Un tel connecteur pour une carte de circuit imprimé comprend d'une part une partie mâle constituée d'un corps moulé comportant des contacts coudés à 90° qui viennent se souder aux circuits de la carte, le connecteur mâle est donc fixé à l'avant et latéralement par rapport à la carte, les contacts mâles tournés vers l'avant, et d'autre part une partie femelle constituée également d'un corps moulé dans laquelle viennent se loger des contacts femelles pouvant venir s'embrocher dans la partie mâle, cette partie femelle étant débrochable. Sur ces contacts femelles, les fils d'arrivée sont sertis. Ces contacts sont tels que l'on peut y sertir un ou deux fils de 0,5 mm², or les fils d'arrivée ont très souvent une section de 1,5 mm² si bien qu'ils ne peuvent pas être raccordés directement à un tel connecteur femelle, on utilise alors un organe intermédiaire que l'on appelle fréquement un bornier sur lequel les fils d'une section de 1,5 mm² viennent se raccorder par des bornes vissées et d'où repartent, vers le connecteur femeiie, des fils d'une section de 0,5 mm².

La présente invention a pour but de pallier cet inconvénient et de permettre de raccorder directement un ou deux fils d'une section de 1,5 mm² à un tel connecteur répondant à la norme DIN sur lequel on ne peut sertir que un ou deux fils de 0,5 mm² par contact. L'invention s'applique donc spécialement à des connecteurs femelles répondant à la norme DIN 41612 forme E.

L'invention a donc pour objet un dispositif de connexion électrique pour carte de circuit imprimé comprenant un connecteur comportant une partie mâle liée à ladite carte et une partie femelle destiné à coopérer avec ladite partie mâle, ladite partie femelle étant constituée par un corps moulé comportant des alvéoles destinés à recevoir des contacts femelles à lames, les contacts comprenant une queue sur laquelle ne peuvent être sertis que des fils d'une section totale inférieure ou égale à 1 mm², caractérisé en ce qu'un adaptateur comprenant un corps moulé vient s'adapter et se fixer sur ladite partie femelle, des contacts à bornes vissées étant logés dans ledit corps moulé, chaque contact se prolongeant dans ledit corps par une languette soudée à ladite queue d'un contact femelle à lames correspondant, lesdits contacts à bornes vissées permettant le raccordement de conducteurs électriques d'une section totale au moins égale à 1,5 mm².

Selon une réalisation de l'invention, les contacts à bornes vissées sont placés de manière à ce que les conducteurs arrivent frontalement et que l'accès aux vis de serrage soit latéral.

Selon une autre réalisation de l'invention, les contacts à bornes vissées sont placés de manière à ce que les conducteurs arrivent latéralement et que l'accès aux vis de serrage soit frontal.

L'invention sera bien comprise à la lumière de la description d'un exemple de réalisation de l'invention fait ci-après en regard du dessin annexé dans lequel :
La figure 1 donne une vue en perspective éclatée d'un connecteur pour carte de circuit imprimé selon l'invention dans le cas d'une'arrivée frontale des conducteurs.
La figure 2 donne une représentation des contacts utilisés dans l'adaptateur de la figure 1.
La figure 3 donne une vue en perspective éclatée d'un connecteur pour carte de circuit imprimé selon l'invention dans le cas d'une arrivée latérale des conducteurs.
La figure 4 montre en perspective une rangée de contacts correspondant à la figure 3.

La figure 1 montre une vue en perspective éclatée d'un connecteur pour une carte de circuit imprimé 1. Il comprend une partie mâle 2 comportant quarante huit broches 3, une partie femelle 4 et un dispositif adaptateur. La partie mâle 2 est fixée latéralement à la carte 1 et les broches 3 sont soudées à leur extrémité au circuit imprimé. La partie femelle 4 est en matière moulée et comprend 48 alvéoles 6 dans lesquels on vient normalement placer des contacts femelles DIN 41612 tels que repérés 7 sur la figure 2 qui possèdent une queue 8 où l'on vient normalement, dans l'art antérieur connu, sertir un ou, au plus, deux fils de section 0,5 mm². On propose donc de prolonger ces contacts 7 par des languettes, respectivement 9, 10 et 11, pour une rangée horizontale des contacts, l'extrémité de chaque languette aboutissant à un contact à borne vissée comprenant un étrier serre fil 12 et une vis de serrage, 13 pour la languette 9,14 pour la languette 10 et 15 pour la languette 11, ces étriers pouvant recevoir deux conducteurs d'une section de 1,5 mm² chacun. L'ensemble est placé et maintenu dans le corps 5 de l'adaptateur en matière moulée comportant 48 alvéoles d'entrée 16 de conducteurs 17 répartis selon trois rangées verticales. Dans cette figure 1, l'entrée des conducteurs 17 est frontale et l'accès pour le serrage des vis 13, 14, 15 est latéral.

L'adaptateur vient s'emboîter sur le connecteur femelle 4 et il y est fixé par le moyen de deux vis 18 dont une seule est visible sur la figure.

L'ensemble adaptateur plus connecteur femelle 4 peut ainsi venir s'insérer et se débrocher du connecteur mâle 2.

Deux leviers 19 permettent de verrouiller, en position insérée dans la partie mâle 2, la partie femelle 4 liée à son adaptateur. Chaque levier est fixé à l'adaptateur au moyen d'une protubérance 20 à section en T sur laquelle vient s'enfiler une rainure 21 du levier 19. Le levier comporte à l'avant un bec 22, qui en position insérée de l'ensemble adaptateur-partie femelle, vient se loger dans une cuvette 23 de la partie mâle 2. Pour débrocher l'ensemble, il suffit d'appuyer sur l'extrémité 24 des deux leviers 19 puis de tirer l'ensemble.

La figure 3 montre une réalisation dans laquelle l'arrivée des conducteurs 17 se fait latéralement et où l'accès pour les vis de serrage est frontal. La figure 4 montre alors la forme des languettes 9, 10, 11 correspondant à cette disposition. Les vis 25 de serrage ont dans cette disposition toutes la même longueur. Dans cette disposition, l'adaptation comporte en outre un carter 26 pour protéger et maintenir l'ensemble des conducteurs 17. Ce carter se verrouille sur l'adapteur 5 grâce à des tétons 27 et à des lumières 28.

## Revendications

1. Dispositif de connexion électrique pour carte de circuit imprimé (1) comprenant un connecteur comportant une partie mâle (2) liée à ladite carte et une partie femelle (4) destinée à coopérer avec ladite partie mâle, ladite partie femelle étant constituée par un corps moulé comportant des alvéoles (6) destinés à recevoir des contacts femelles à lames (7), les contacts comprenant une queue (8), sur laquelle ne peuvent être sertis que des fils d'une section totale inférieure ou égale à 1 mm², caractérisé en ce qu'un adaptateur comprenant un corps moulé (5) vient s'adapter et se fixer sur ladite partie femelle, des contacts à bornes (12) vissées étant logés dans ledit corps moulé, chaque contact se prolongeant dans ledit corps par une languette (9, 10, 11) soudée à ladite queue d'un contact femelle à lames correspondant, lesdits contacts à bornes vissées permettant le raccordement de conducteurs électriques (17) d'une section totale au moins égale à 1,5 mm².

2. Dispositif de connexion selon la revendication 1, caractérisé en ce que les contacts à bornes vissées sont placés de manière à ce que les conducteurs (17, figure 1) arrivent frontalement et que l'accès aux vis de serrage (13, figure 1) soit latéral.

3. Dispositif de connexion selon la revendication 1, caractérisé en ce que les contacts à bornes vissées sont placés de manière à ce que les conducteurs (17, figure 3) arrivent latéralement et que l'accès aux vis de serrage (25) soit frontal.

## Claims

1. An electrical connection device for a printed circuit card (1) comprising a connector including a male part (2) connected to said card and a female part (4) conceived to cooperate with said male part, said female part being constituted by a moulded body comprising alveoles (6) destined to receive female spring blade contacts (7), the contacts comprising a tail (8) on which only wires with a total section of up to 1 mm² can be crimped, characterized in that an adapter comprising a moulded body (5) fits on and is fixed to said female part, screw terminal contacts (12) being housed in said moulded body, each contact extending in said body by a tongue (9, 10, 11) soldered to said tail of a female spring blade contact, said screw terminal contacts permitting the connection of electrical conductors (17) of a total section of at least equal to 1,5 mm².

2. A connection device according to claim 1, characterized in that the screw terminal contacts are placed in such a way that the conductors (17, fig. 1) arrive frontally and that the access to the screws is lateral.

3. A connection device according to claim 1, characterized in that the screw terminal contacts are placed in such a way that the conductors (17, fig. 3) arrive laterally and that the access to the screws (25) is frontal.

## Patentansprüche

1. Elektrische Verbindungsvorrichtung für eine Druckschaltungskarte (1) mit einem Verbinder, der ein mit der Karte verbundenen Steckerteil (2) und ein Buchsenteil (3) aufweist, das mit dem Steckerteil zusammenwirkt, wobei das Buchsenteil aus einem gegossenen Körper besteht, der Hohlräume (6) aufweist, die plättchenförmige Buchsenkontakte (7) aufnehmen, und wobei die Kontakte einen Schwanz (8) aufweisen, auf den nur Drähte eines Gesamtquerschnitts von bis zu 1 mm² aufgequetscht werden können, dadurch gekennzeichnet, daß ein Adapter mit einem gegossenen Körper (5) auf das Buchsenteil angepaßt und an ihm befestigt ist, daß Schraubklemmenkontakte (12) in dem gegossenen Körper angeordnet sind, daß jeder Kontakt sich in dem Körper durch eine Zunge (9, 10, 11) verlängert, die an den Stab eines entsprechenden plättchenförmigen Buchsenkontakts angeschweißt ist, und daß die Schraubklemmenkontakte ·den Anschluß von elektrischen Leitern (17) eines Gesamtquerschnitts von mindestens 1,5 mm2 erlauben.

2. Verbindungsvorrichtung nach Anspruch 1, dadurch gekennzeichnet, daß die Schraubklemmenkontakte so angeordnet sind, daß die Leiter (17, Fig. 1) stirnseitig ankommen und daß der Zugang zu den Schrauben (13, Fig. 1) seitlich ist.

3. Verbindungsvorrichtung nach Anspruch 1, dadurch gekennzeichnet, daß die Leiter (17, Fig. 3) seitlich ankommen und daß der Zegang zu den Schrauben (25) stirnseitig liegt.
